# NEUE EUROPÄISCHE PATENTSCHRIFT

(11) **EP 2 957 702 B2**
(45) Veröffentlichungstag und Bekanntmachung des Hinweises auf die Entscheidung über den Einspruch: **06.03.2024**
(45) Hinweis auf die Patenterteilung: 22.03.2017
(21) Anmeldenummer: 15169455.1
(22) Anmeldetag: 27.05.2015
(51) Int. Cl.: E06B 1/70, E06B 3/96

(54) **TÜRSCHWELLENSYSTEM FÜR EINE HAUSTÜR, EINE LADENTÜR ODER DERGLEICHEN**
DOOR SILL SYSTEM FOR A HOUSE DOOR, A SHOP DOOR OR THE LIKE
SYSTÈME DE SEUIL DE PORTE POUR UNE PORTE D'ENTRÉE, PORTE DE MAGASIN OU SIMILAIRE

(30) Priorität: 17.06.2014 DE 202014102797 U
(43) Veröffentlichungstag der Anmeldung: 23.12.2015
(73) Patentinhaber: Grundmeier KG, 33334 Gütersloh (DE)
(72) Erfinder: Grundmeier, Karl-Heinz, 33604 Bielefeld (DE)
(74) Vertreter: Pellengahr, Maximilian Rudolf

(56) Entgegenhaltungen:
- EP-A1- 1 746 240
- EP-A1- 1 746 240
- DE-A1-102008 023 500
- DE-U1- 20 306 546
- DE-U1-202005 021 045
- DE-U1-202013 003 423
- FR-A1- 2 988 766
- JP-U- H0 632 671
- US-A1- 2013 199 101

## Beschreibung

### Technisches Umfeld

Die Erfindung betrifft ein Türschwellensystem für eine Haustür, eine Ladentür oder dergleichen, umfassend einen Türrahmen mit einem Drehtürflügel, wobei an dem senkrecht angeordneten Profilelement des Türrahmens eine thermisch getrennte Türschwelle, bestehend aus einem Basisprofil mit angesetztem Deckprofil adaptiert ist, die mit dem unteren Drehtürflügelprofil in geschlossenem Zustand der Tür dichtend zusammenwirkt.

### Stand der Technik

Aus dem Stand der Technik sind aus der DE 20 2005 021 045.5 Schwelleneinbindungen bekannt, mit denen besonders flach bauende Türschwellenprofile zwischen die Holme von Zargen und Fenstern eingebunden werden können. So sind aus dem Stand der Technik sog. Schwellenadapter bekannt, mittels der das Schwellenprofil einfach und stabil zwischen die Holme festgelegt werden kann. Der bekannte Schwellenadapter besteht hierbei aus einem Winkelprofil, dessen waagerechter Schenkel der Profilierung der Türschwelle entspricht, die im Wesentlichen aus einem oberen Trittbereich und einem vorderen, zur Außenseite weisenden Rampenbereich besteht. Der senkrecht verlaufende Schenkel des Schwellenadapters verfügt hierbei über ein plattenförmiges Halterungselement, welches zur Festlegung an den nach innen weisenden Falzbereich des Holmprofils bestimmt ist.

Dieses aus dem Stand der Technik bekannte Türschwellensystem ist hierbei derart ausgebildet, dass insbesondere der umlaufende Anschlag an der Innenseite der Tür sich im geschlossenen Zustand der Tür auch dichtend an das untere Schwellenprofil anlegt, so dass im Schwellenbereich die Schwelle über das Bodenniveau hinausragt. Um insbesondere eine derartige nach dem Stand der Technik bekannte Tür als Haustür oder als Ladentür einzusetzen, wäre es daher erforderlich hier mit einer anderen Schwelle im Rahmensystem aufzubauen, damit ein barrierefreier Durchgang durch die Haustür oder die Ladentür erfolgen kann.

Als Stand der Technik gilt auch die DE 20 2013 003 423 U1, in der eine Bodenschwelle für einen barrierefreien Übergang beschrieben ist. Die beschriebene Bodenschwelle umfasst hierbei ein in sich starres Schwellensystem, welches ausschließlich für barrierefreie Übergänge bestimmt und einbaubar ist.

### Aufgabe

Der Erfindung stellt sich somit das Problem, ein Türschwellensystem für eine Haustür, eine Ladentür oder dergleichen vorzuhalten, welche es ermöglicht, eine herkömmliche Drehtür mit Türschwellenrahmen derart bereitzustellen bzw. umzubauen, dass daraus eine barrierefreie Haustür oder Ladentür herstellbar ist.

### Lösung

Erfindungsgemäß wird dieses Problem mit den Merkmalen des Hauptanspruchs gelöst, vorteilhafte Ausgestaltungen der Erfindung ergeben sich aus den Unteransprüchen.

Die mit der Erfindung erreichten Vorteile bestehen nun darin, dass mit dem erfindungsgemäßen Türschwellensystem eine nach dem Stand der Technik bekannte Drehtür mit einem Schwellensystem, welches für einen Anschlag bestimmt ist, umgerüstet werden kann, so dass sie für eine barrierefreie Haus- oder Ladentür ohne Schwellenanschlag eingebaut werden kann. Dies kann mit einfachster Montage dadurch erfolgen, dass auf die vorhandene Schwelle Profilteile montierbar sind. Aufgrund dieser Ausbildung können nun durch einfache Zubehörteile die Haustür oder die Ladentür entsprechend ergänzt bzw. umgerüstet werden, so dass sie als schwellenlose Tür eingesetzt werden kann.

Gemäß der Erfindung wird hierzu vorgeschlagen, dass zur Bereitstellung einer barrierefreien Tür bestehend aus montiertem Türrahmen mit Drehtürflügel an die vorhandene Türschwelle ein Aufsatzprofil einerseits und an das Drehtürflügelprofil ein Adapterprofil andererseits montierbar sind, welche im Schwellenbereich die Türschwelle und den Anschlag des Drehtürflügelprofils unter Bildung eines Spaltes ausgleichen.

Dabei wird ein Entwässerungsprofil aus Aluminium auf die vorhandene Türschwelle aufgesetzt mit einer Anlaufschräge von mind. 3°. Das Entwässerungsprofil kann hierbei mit einem beidseitigen Klebeband entsprechend in angepasster Kontur auf die vorhandene Türschwelle aufgesetzt bzw. positioniert werden. Das wenigstens zwei Entwässerungskanäle enthaltene Entwässerungsprofil ist derart aufgebaut, dass der zur Außenseite liegende äußere Kanal mit Entwässerungsbohrungen oder Entwässerungsschlitzen unterhalb der Türschwelle bzw. außerhalb der Gebäudeabdichtung versehen ist. Die Regenwasserableitung kann auch durch Bohrungen und Öffnungsschlitze horizontal nach außen erfolgen. Dabei ist zur Entwässerung außerhalb der Gebäudeabdichtung eine wasserdurchlässige Schicht unterhalb des Wasserablaufes anzuordnen oder ein Kanal vorzusehen.

Die Endkappenprofile werden hierbei konturkonform zum Entwässerungsprofil jeweils endseitig an das Aufsatzprofil zur Türschwelle und zum Türrahmen angeordnet. Das Endkappenprofil mit angepasster Formung ist als Wasserablauf ausgebildet und leitet hierbei aus allen Entwässerungskammern des Aufsatzprofils das anfallende Wasser nach außen hin ab, wobei das anfallende Wasser horizontal oder vertikal hierbei abgeleitet wird. Das sog. Bodendichtungsadapterprofil unterhalb des Türflügels ist hierbei thermisch getrennt ausgebildet. Hierzu ist an der Außenseite vorzugsweise Aluminium und an der Innenseite ein PVC-Profil vorgesehen, wobei in dem PVC-Profil eine Absenkbodendichtung angeordnet ist. Das außenseitige Aluminiumprofil kann hierbei ebenfalls zusätzlich mit einem Absenkbodendichtungsprofil oder alternativ mit einem Wetterschutzschenkel mit mindestens zwei Bürstendichtungen versehen sein. Dabei ist das Adapterprofil vorzugsweise mit mindestens einem Klebeband zur Luft- oder Wasserabsperrung versehen.

Nach einer vorteilhaften Ausgestaltung der Erfindung ist das Aufsatzprofil bzw. Entwässerungsprofil auf das vordere nach außen liegende Trittprofil der Türschwelle aufsetzbar. Das Aufsatzprofil passt sich hierbei in das schräg nach vorne abfallende Trittprofil derart ein, dass es nach vorne hin eine senkrechte Stegwand aufweist. Dabei ist das Aufsatzprofil mit Entwässerungskanälen versehen, die innerhalb des Rohprofilkörpers als senkrecht stehende Stege eingeformt sind, an dessen Enden jeweils quer verlaufende Trittstege vorgesehen sind. Somit kann insbesondere das eindringende Wasser in die Öffnungen der Kanäle aufgenommen werden, welches dann endseitig entsprechend abgeführt wird. Hierzu ist das Aufsatzprofil an seinen freien Enden mit je einem Endkappenprofil zwischen den Profilenden des Türrahmens eingebunden. Das Endkappenprofil weist hierbei Öffnungen zur Ableitung von Regenwasser auf, welches auch durch eine Bohrung ins Erdreich abgeleitet werden kann.

Nach einer besonders vorteilhaften Weiterbildung der Erfindung füllt das Adapterprofil den Raum zwischen dem innenseitig liegenden Anschlagprofil und dem außenseitig liegendem Flügelrahmenprofil des Drehtürflügelprofils aus. Somit wird insbesondere der Raum, der nach außen weisend am Drehtürflügelrahmen liegt, derart ausgefüllt, so dass sich in Bezug zum Anschlag auf der Innenseite ein durchgehender Spalt zwischen der Türschwelle und dem ausgefüllten Drehtürflügelprofil bildet. Dabei ist das Adapterprofil bündig zum vorderen Rahmenprofil angeordnet. In dem Adapterprofil ist zumindest eine absenkbare Dichtleiste angeordnet, die beim Schließen der Tür eine Abdichtung des Spaltes bewirkt. Alternativ können hierbei auch an dem Adapterprofil Bürstendichtungen vorgesehen sein, die ebenfalls hier den sich bildenden Spalt zwischen dem Drehtürflügel und der Bodenschwelle abdichten. Auch ist es möglich, dass eine Kombination von Bürstendichtungen und absenkbarer Dichtleiste zum Einsatz kommen kann.

Nach einer besonders vorteilhaften Ausgestaltung der Erfindung ist das Adapterprofil hierbei zweiteilig ausgebildet, wobei das vordere, nach außen weisende Profilteil aus Aluminium und das nach innen liegende Profilteil aus Kunststoff besteht. Somit ergibt sich insbesondere ein optisch geschlossener Erscheinungsbereich von der Außenseite her, wobei dann entsprechend bei der aus Aluminium bestehenden Türschwelle auch das nach außen weisende Adapterprofil aus Aluminium gehalten ist, wobei zur Innenseite hin hier ein wärmedämmendes Kunststoffprofil angeordnet ist.

Nach einer besonders vorteilhaften Ausgestaltung der Erfindung können in das Aufsatzprofil abschnittsweise Entwässerungsmittelstücke eingesetzt werden, über die insbesondere das im Mittelbereich der Tür anfallende Wasser auf dem Aufsatzprofil abgeführt werden kann. Hierzu wird das Entwässerungsmittelstück zwischen die Stoßenden eines geteilten Aufsatzprofils formschlüssig eingebunden.

### Beschreibung der Zeichnungen

Ein Ausführungsbeispiel der Erfindung ist in den Zeichnungen rein schematisch dargestellt und wird nachfolgend näher beschrieben. Es zeigt

### Ausführungsbeispiele

- Figur 1: eine perspektivische Teilansicht eines Türrahmens im Schwellenbereich;
- Figur 2: eine geschnittene Seitenansicht des Türschwellensystems gemäß der Erfindung in einer ersten Ausführungsform;
- Figur 3: eine weitere geschnittene Seitenansicht des Türschwellensystems gemäß der Erfindung;
- Figur 4: eine weitere geschnittene Seitenansicht des Türschwellensystems gemäß der Figur 3;
- Figur 5: eine Detailansicht des Schwellenprofils mit Aufsatzprofil;
- Figur 6: eine Einzeldarstellung des Adapterprofils;
- Figur 7: eine perspektivische Darstellung und Einzelansicht des Endkappenprofils;
- Figur 8: eine weitere perspektivische Teilansicht eines Türrahmens im Schwellenbereich mit einem eingefassten Entwässerungsmittelstück; und
- Figur 9: eine perspektivische Darstellung und Einzelansicht des Entwässerungsmittelstück gemäß der Figur 8.

Die Figuren 1, 2, 3 und 4 zeigen das erfindungsgemäße Türschwellensystem für eine Haustür, eine Ladentür oder dergleichen. Dabei umfasst die Haustür einen Türrahmen 1, wie er angedeutet ist in der Figur 2, mit einem Drehtürflügel 2, wie er insbesondere aus den geschnittenen Ansichten der Figur 2, 3 und 4 näher zu erkennen ist. Wie insbesondere aus der Figur 1 zu erkennen ist, ist an den senkrecht angeordneten Profilenden 3 des Türrahmens 1 eine thermisch getrennte Türschwelle 4, bestehend aus einem Basisprofil 5 mit aufgesetzten Trittprofilen 6 und 7 adaptiert, wie diese insbesondere in der Figur 5 näher dargestellt sind. Aus der Figur 2, 3 und 4 ist näher zu erkennen, dass zur Bereitstellung einer barrierefreien Tür, die aus einem montierten Türrahmen 1 mit Drehtürflügel 2 besteht, auf die vorhandene Türschwelle 4 ein Aufsatzprofil 8 aufsetzbar ist, wie es in der Einzeldarstellung in der Figur 5 näher gezeigt ist. Weiterhin wird hierbei an das Drehtürflügelprofil 9 ein Adapterprofil 10, wie dies in der Einzelansicht in der Figur 6 gezeigt ist, an die Profilierung des Drehtürflügels angesetzt, wie dies insbesondere in der Figur 2, 3 und 4 gezeigt wird.

Im montierten Zustand der Profile 8 und 10 ergibt sich im Schwellenbereich der Türschwelle 4, dass der Anschlag 11 des Drehtürflügelprofils 9 unter Bildung eines Spaltes 12, wie dieser insbesondere in den Figuren 2, 3 und 4 erkennbar ist, oberhalb der Türschwelle 4 liegt. Somit kann eine barrierefreie Türschwelle 4 ohne Schwellenanschlag mit einfachster Montage auf eine vorhandene Schwelle mit äußerer Ablaufschräge bereitgestellt werden. Hierbei wird gezeigt, dass mit den Zubehörteilen eines Aufsatzprofils 8 sowie eines Adapterprofils 10 eine herkömmliche, mit einem Anschlag versehene Tür umgerüstet bzw. bereitgestellt werden kann für eine barrierefreie Türschwelle 4. Die Türschwelle 4 liegt hierbei im Niveau des Bodens 13, so dass im geöffneten Zustand der Tür kein Hindernis mehr hinsichtlich der Türrahmenkonstruktion besteht.

Wie insbesondere aus der Figur 5 erkennbar ist, ist das Aufsatzprofil 8 auf das vordere, nach außen liegende Trittprofil 6 der Türschwelle 4 aufsetzbar. Das Aufsatzprofil 8 ist hierbei mit Entwässerungskanälen 14 versehen, wobei diese gebildet werden durch senkrecht geformte Stege 15, die endseitig mit quer laufenden Trittstegen 16 begrenzt sind, die hier im Niveau des Bodenhorizontes 13 liegen. Dabei fügt sich das Aufsatzprofil 8 in die Kontur 17 des Trittprofils 6 derart ein, dass es mit seiner vorderen Rundung in den Bogenabschnitt des Trittprofils 6 greift, wobei unterhalb des Aufsatzprofils 8 ein Klebeband 18 vorgesehen ist, mit dem insbesondere das Aufsatzprofil 8 hier auf der Fläche des Trittprofils 6 festgelegt werden kann.

Zur seitlichen Einbindung des Aufsatzprofils 8 sind sog. Endkappenprofile 19 vorgesehen, so wie diese in der Figur 1 und 7 dargestellt sind in der perspektivischen Ansicht. Das Endkappenprofil 19 wird hierbei an das Aufsatzprofil 8 angefügt, so wie es in der Figur 1 dargestellt ist, und es überbrückt hierbei den Zwischenraum zwischen den Profilenden 3 des Türrahmens 1 und dem Aufsatzprofil 8. Wie insbesondere aus der Zusammenschau der Figur 1 und der Figur 7 erkennbar ist, verfügt hierbei das Einzelendkappenprofil 19 über Öffnungen 20, zur Ableitung von Regenwasser, was insbesondere in den Entwässerungskanälen 14 des Aufsatzprofils 8 anfällt. Hierbei ist gerade in der Figur 1 zu erkennen, dass das anfallende Wasser hier horizontal nach vorne abgeführt wird, wobei das anfallende Wasser entweder in den Boden abfließen kann, dargestellt in der Figur 2 und 3, oder aber dass im Außenbereich eine Drainage 21 vorgesehen ist zur Aufnahme des anfallenden Wassers, wie es in der Figur 4 gezeigt wird.

Die Ausgestaltung des Adapterprofils 10 ist in der Einzeldarstellung in der Figur 6 näher zu erkennen, wobei das Adapterprofil 10 im montierten Zustand, dargestellt in der Figur 2, 3 und 4, den Raum zwischen dem innen liegenden Anschlagprofil 11 und dem außen liegenden Flügelrahmenprofil 22 des Drehtürflügelprofils 9 ausfüllt. Das Adapterprofil 10 ist mit seiner Vorderwand 23 bündig zum Flügelrahmenprofil 22 angeordnet, so dass das Adapterprofil 10 nach vorne hin bündig mit dem Rahmen 1 der Tür abschließt. Dabei sind insbesondere in dem Adapterprofil 10 nach unten hin geöffnete Kammern 24 und 25 vorgesehen, die insbesondere dazu bestimmt sind, hier absenkbare Dichtleisten 26 und 27 aufzunehmen, wie diese insbesondere in der Figur 2 zu erkennen sind. Die absenkbare Dichtleiste 26 und 27 bewegt sich hierbei aus der Kammer 24, 25 heraus, so dass der Spalt 12 hierbei abgedichtet wird.

Nach einer besonders weiterbildenden Ausführungsform gemäß der Figur 3 und 4 können an dem Adapterprofil 10 auch Bürstendichtleisten 28 vorgesehen sein, die ebenfalls hier den Spalt 12 zwischen der Schwelle 4 und dem Drehtürflügelprofil 9 im geschlossenen Zustand der Tür abdichten. Wie in der Figur 6 in der Einzeldarstellung des Adapterprofils 10 erkennbar ist, besteht das Adapterprofil aus zwei Teilen, wobei das vordere nach außen weisende Profilteil 29 aus Aluminium und das nach innen liegende Profilteil 30 aus Kunststoff besteht. Aufgrund dieser Ausbildung wird erreicht, dass das Adapterprofil 10 einerseits thermisch getrennt ausgeführt ist, wobei insbesondere das nach außen weisende Profilteil 29 hier in Aluminium gehalten ist, so dass es eine optische Bindungswirkung zum Schwellenprofilsystem aufweist.

Nach einer besonders vorteilhaften Ausgestaltung der Erfindung, dargestellt in den Figuren 8 und 9, können in das Aufsatzprofil 8 abschnittsweise Entwässerungsmittelstücke 31 eingesetzt werden, über die insbesondere das im Mittelbereich der Tür anfallende Wasser in dem Aufsatzprofil 8 abgeführt werden kann, was in den Entwässerungskanälen 14 anfällt. Hierzu wird das Entwässerungsmittelstück 31 zwischen die Stoßenden 32 und 33 eines geteilten Aufsatzprofils 8.1 und 8.2 formschlüssig eingebunden. Das Entwässerungsmittelstück 31 besteht hierbei im Wesentlichen aus einem Quersteg 34 auf dem Längsstege 35 angeformt sind, die bündig zu den Trittstegen 16 des Aufsatzprofils 8 liegen. Jeweils endseitig sind an dem Quersteg 34 Formprofile 36 und 37 angeformt, welche eine Formschlussverbindung mit den Stoßenden 32 und 33 des geteilten Aufsatzprofils 8 bilden, wobei insbesondere das nach außen liegende Formprofil 37 geöffnete Bereiche 38 aufweist. Es versteht sich nun von selbst, dass das anfallende Wasser in den Entwässerungskanälen 14 an dem Quersteg 34 über die geöffneten Bereiche 38 abfließen kann.

**Bezugszeichenliste**

| | | | |
|---|---|---|---|
| 01 | Türrahmen | 29 | Profilteil nach außen weisend |
| 02 | Drehtürflügel | 30 | nach innen liegende Profilteil |
| 03 | senkrecht angeordneten Profilenden | 31 | Entwässerungsmittelstücke |
| | | 32 | Stoßenden |
| 04 | Türschwelle | 33 | Stoßenden |
| 05 | Basisprofil | 34 | Quersteg |
| 06 | Trittprofilen | 35 | Längsstege |
| 07 | Trittprofilen | 36 | Formprofile |
| 08 | Aufsatzprofil | 37 | Formprofile |
| 09 | Drehtürflügelprofil | 38 | Bereiche 38 |
| 10 | Adapterprofil | | |
| 11 | Anschlag / Kontur / Anschlagprofil | | |
| 12 | Spaltes | | |
| 13 | Bodens / Bodenhorizont | | |
| 14 | Entwässerungskanälen | | |
| 15 | senkrecht geformte Stege | | |
| 16 | Trittstegen | | |
| 17 | Kontur | | |
| 18 | Klebeband | | |
| 19 | Endkappenprofile | | |
| 20 | Öffnungen | | |
| 21 | Drainage | | |
| 22 | Flügelrahmenprofil | | |
| 23 | Vorderwand | | |
| 24 | Kammer | | |
| 25 | Kammer | | |
| 26 | Dichtleisten | | |
| 27 | Dichtleisten | | |
| 28 | Bürstendichtleisten | | |

## Patentansprüche

1. Türschwellensystem für eine Haustür, eine Ladentür oder dergleichen umfassend einen Türrahmen (1) mit einem Drehtürflügel (2),
wobei das Türschwellensystem eine thermisch getrennte Türschwelle (4) umfasst, welche aus einem Basisprofil (5) mit aufgesetzten Trittprofilen (6, 7) besteht,
wobei die Türschwelle (4) im Einbauzustand an den senkrecht angeordneten Profilenden (3) des Türrahmens (1) adaptierbar ist, sodass die Türschwelle (4) im Einbauzustand geeignet ist, mit dem unteren Drehtürflügelprofil (9) im geschlossenen Zustand der Tür dichtend zusammenzuwirken,
**dadurch gekennzeichnet, dass**
zur Bereitstellung einer barrierefreien Tür, bestehend aus montierten Türrahmen (1) mit Drehtürflügel (2), das Türschwellensystem ferner noch ein Aufsatzprofil (8) und ein Adapterprofil (10) umfasst,
wobei an die vorhandene Türschwelle (4) das Aufsatzprofil (8) einerseits montiert ist und an das Drehtürflügelprofil (2) das Adapterprofil (10) andererseits montiert ist, sodass Aufsatzprofil (8) und Adapterprofil (10) im Einbauzustand derart ausgebildet sind, dass sie im Schwellenbereich die Türschwelle (4) und den Anschlag (11) des Drehtürflügelprofils (9) unter Bildung eines Spaltes (12) ausgleichen.

2. Türschwellensystem nach Anspruch 1,
**dadurch gekennzeichnet,**
**dass** das Aufsatzprofil (8) auf das vordere nach außen liegende Trittprofil (6) der Türschwelle (4) aufgesetzt ist.

3. Türschwellensystem nach Anspruch 2,
**dadurch gekennzeichnet,**
**dass** das Aufsatzprofil (8) mit Entwässerungskanälen (14) versehenen ist.

4. Türschwellensystem nach Anspruch 3,
**dadurch gekennzeichnet,**
**dass** das Aufsatzprofil (8) an seinen freien Enden mit je einem Endkappenprofil (19) zwischen den Profilenden (3) des Türrahmens (1) eingebunden ist.

5. Türschwellensystem nach Anspruch 4,
**dadurch gekennzeichnet,**
**dass** das Endkappenprofil (19) Öffnungen (20) zur Ableitung von Regenwasser aufweist.

6. Türschwellensystem nach Anspruch 3,
**dadurch gekennzeichnet,**
**dass** das Aufsatzprofil (8) abschnittsweise mit wenigstens einem Entwässerungsmittelstück (31) versehen ist.

7. Türschwellensystem nach Anspruch 6,
**dadurch gekennzeichnet,**
**dass** das Entwässerungsmittelstück (31) zwischen den Stoßenden (32) und (33) der Aufsatzprofile (8.1) und (8.2) formschlüssig eingebunden ist

8. Türschwellensystem nach Anspruch 1,
**dadurch gekennzeichnet,**
**dass** das Adapterprofil (10) geeignet ist, den Raum zwischen dem innenseitig liegenden Anschlagprofil (11) und dem außenseitig liegenden Flügelrahmprofil (22) des Drehtürflügelprofils (9) auszufüllen.

9. Türschwellensystem nach Anspruch 8,
**dadurch gekennzeichnet,**
**dass** das Adapterprofil (10) geeignet ist, mit einer Vorderwand (23) bündig zum Flügelrahmenprofil (22) angeordnet zu sein.

10. Türschwellensystem nach Anspruch 9,
**dadurch gekennzeichnet,**
**dass** in dem Adapterprofil (10) zumindest eine absenkbare Dichtleiste (26, 27) angeordnet ist, die beim Schließen der Tür eine Abdichtung des Spaltes (12) bewirkt.

11. Türschwellensystem nach Anspruch 10,
**dadurch gekennzeichnet,**
**dass** an dem Adapterprofil (10) Bürstendichtungen (28) vorgesehen sind.

12. Türschwellensystem nach Anspruch 1 und 8,
**dadurch gekennzeichnet,**
**dass** das Adapterprofil (10) zweiteilig ausgebildet ist, wobei das vordere nach außen weisende Profilteil (29) aus Aluminium und das nach innen liegende Profiteil (30) aus Kunststoff besteht.

## Claims

1. A door threshold system for a house door, a shop door or the like, comprising a door frame (1) with a pivoting door leaf (2),
wherein the door threshold system comprises a thermally separated door threshold (4) which consists of a base profile (5) with fitted tread profiles (6, 7),
wherein the door threshold (4) when in the installed position can be adapted to the perpendicularly disposed profile ends (3) of the door frame (1) so that when in the installed position, the door threshold (4) can cooperate with the lower pivoting door leaf profile (9) when the door is in the closed position,
**characterized in that**
in order to provide a barrier-free door consisting of a fitted door frame (1) with pivoting door leaf (2),
the door threshold system furthermore comprises a sill profile (8) and an adapter profile (10),
wherein on the one hand the sill profile (8) is fitted on the existing door threshold (4) and on the other hand the adapter profile (10) is fitted on the pivoting door leaf profile (2),
so that when in the installed position, the sill profile (8) and adapter profile (10) are designed in such a way that they align the door threshold (4) and the rabbet (11) of the pivoting door leaf profile (9) in the region of the threshold with the formation of a gap (12).

2. The door threshold system as claimed in claim 1,
**characterized in that**
the sill profile (8) is fitted on the front exterior tread profile (6) of the door threshold (4).

3. The door threshold system as claimed in claim 2,
**characterized in that**
the sill profile (8) is provided with drainage channels (14).

4. The door threshold system as claimed in claim 3,
**characterized in that**
the free ends of the sill profile (8) are each connected to a respective end cap profile (19) between the profile ends (3) of the door frame (1).

5. The door threshold system as claimed in claim 4,
**characterized in that**
the end cap profile (19) has openings (20) in order to drain away rainwater.

6. The door threshold system as claimed in claim 3,
**characterized in that**
the sill profile (8) is provided with at least one central drainage part (31) at sections thereof.

7. The door threshold system as claimed in claim 6,
**characterized in that**
the central drainage part (31) is mechanically connected between the abutment ends (32) and (33) of the sill profiles (8.1) and (8.2).

8. The door threshold system as claimed in claim 1,
**characterized in that**
the adapter profile (10) can fill the space between the rabbet profile (11) located on the inside and the door leaf profile (22) of the pivoting door leaf profile (9) located on the outside.

9. The door threshold system as claimed in claim 8,
**characterized in that**
the adapter profile (10) can be disposed with a front wall (23) flush with the door leaf profile (22).

10. The door threshold system as claimed in claim 9,
**characterized in that**
at least one lowerable sealing strip (26, 27) is disposed in the adapter profile (10) which seals of the gap (12) when the door is closed.

11. The door threshold system as claimed in claim 10,
**characterized in that**
brush seals (28) are provided on the adapter profile (10).

12. The door threshold system as claimed in claims 1 and 8,
**characterized in that**
the adapter profile (10) is formed in two parts, wherein the front outwardly orientated profile part (29) consists of aluminium and the inwardly orientated profile part (30) consists of plastic.

## Revendications

1. Système de seuil de porte pour une porte de bâtiment, une porte de magasin ou similaires, comprenant une cadre de porte (1) avec battant de porte tournante (2),
le système de seuil de porte comprenant un seuil de porte (4) thermiquement isolé, lequel est constitué d'un profilé de base (5) avec des profilés de pas (6, 7) emboîtés,
lorsqu'il est monté, le seuil de porte (4) étant adaptable aux extrémités (3) de profilés placées à la perpendiculaire du cadre de porte (1), de sorte que lorsqu'il est monté, le seuil de porte (4) est adapté pour interagir en assurant l'étanchéité avec le profilé (9) du battant de porte tournante lorsque la porte est fermée,
**caractérisé en ce que**
pour la mise à disposition d'une porte sans barrière, constituée du cadre de porte (1) monté avec un battant (2) de porte tournante le système de seuil de porte comprend encore par ailleurs un profilé rapporté (8) et un profilé d'adaptation (10),
le profilé rapporté (8) étant monté d'une part sur le seuil de porte (4) existant et le profilé d'adaptation (10) étant monté d'autre part sur le profilé du battant de porte tournante (2),
de sorte que lorsqu'ils sont montés, le profilé rapporté (8) et le profil d'adaptation (10) soient conçus pour compenser dans la zone de seuil le seuil de porte (4) et la butée (11) du profilé (9) de battant de porte tournante en formant un interstice (12).

2. Système de seuil de porte selon la revendication 1,
**caractérisé en ce que**
le profilé rapporté (8) est emboîté sur le profilé de pas (6) antérieur, situé vers l'extérieur du seuil de porte (4).

3. Système de seuil de porte selon la revendication 2,
**caractérisé en ce que**
le profilé rapporté (8) est muni de canaux de drainage (14).

4. Système de seuil de porte selon la revendication 3,
**caractérisé en ce que**
sur ses extrémités libres, le profilé rapporté (8) est engagé chaque fois par un profilé en capuchon de terminaison (19) entre les extrémités (3) de profilés du cadre de porte (1).

5. Système de seuil de porte selon la revendication 4,
**caractérisé en ce que**
le profilé en capuchon de terminaison (19) comporte des orifices (20) pour évacuer l'eau de pluie.

6. Système de seuil de porte selon la revendication 3,
**caractérisé en ce que**
le profilé rapporté (8) est muni par sections d'au moins un pièce centrale de drainage (31).

7. Système de seuil de porte selon la revendication 6,
**caractérisé en ce que**
la pièce centrale de drainage (31) est engagée par complémentarité de forme entre les extrémités d'aboutement (32) et (33) des profilés rapportés (8.1) et (8.2).

8. Système de seuil de porte selon la revendication 1,
**caractérisé en ce que**
le profilé d'adaptation (10) est adapté pour remplir l'espace entre le profilé de butée (11) interne et le profilé de cadre de battant (22) externe du profilé de battant (9) de porte tournante.

9. Système de seuil de porte selon la revendication 8,
**caractérisé en ce que**
le profilé d'adaptation (10) est adapté pour être placé par une paroi avant (23) à fleur du profilé de cadre de battant (22).

10. Système de seuil de porte selon la revendication 9,
**caractérisé en ce que**
dans le profilé d'adaptation (10) est placée au moins une baguette d'étanchéité (26, 27) abaissable, qui lors de la fermeture de la porte assure une étanchéité de l'interstice (12).

11. Système de seuil de porte selon la revendication 10,
**caractérisé en ce que**
sur le profilé d'adaptation (10) sont prévus des joints à brosse (28).

12. Système de seuil de porte selon la revendication 1 et la revendication 8,
**caractérisé en ce que**
le profilé d'adaptation (10) est conçu en deux parties, la partie de profilé (29) dirigée vers l'extérieur étant en aluminium et la partie de profilé (30) dirigée vers l'intérieur étant en matière plastique.
